# EUROPÄISCHE PATENTSCHRIFT

(11) **EP 0 915 450 B1**
(45) Veröffentlichungstag und Bekanntmachung des Hinweises auf die Patenterteilung: **06.02.2002**
(21) Anmeldenummer: 98119647.0
(22) Anmeldetag: 17.10.1998
(51) Int. Cl.: G09F 3/20, G09F 11/23

(54) **Verfahren zum Herstellen eines verbundartigen Informationsträgers**
Method for producing an assembled information support
Mèthode de fabrication d'un support assemblè d'informations

(30) Priorität: 31.10.1997 DE 19748157
(43) Veröffentlichungstag der Anmeldung: 12.05.1999
(73) Patentinhaber: IWA F. Riehle GmbH & Co., 73770 Denkendorf (DE)
(72) Erfinder: Riehle, Harald, Dipl.-Ing., 73728 Esslingen (DE)
(74) Vertreter: Dreiss, Fuhlendorf, Steimle & Becker

(56) Entgegenhaltungen:
- DE-A- 3 148 355
- DE-U- 9 203 396
- US-A- 4 538 055

## Beschreibung

Die Erfindung betrifft ein Verfahren zum Herstellen eines verbundartigen Informationsträgers mit einer oberen und einer unteren Deckschicht und einer mittleren Zwischenschicht, die zwei in Längsrichtung durchgehende parallele Trennschlitze aufweist, so dass eine in Längsrichtung bewegbare Schieberzunge gebildet ist, wobei die Informationen durch entsprechende Positionierung der Schieberzunge gegenüber der Deckschicht eine bestimmte Zuordnung erfahren und insbesondere über eine fensterartige Ausnehmung oder einen durchsichtigen Abschnitt in der Deckschicht einsehbar sind.

Ein derartiger Informationsträger ist beispielsweise aus der DE 31 48 355 C2 bekannt. In dieser Druckschrift ist das grundsätzliche Verfahren zum Herstellen eines solchen Informationsträgers beschrieben. Hiervon ausgehend liegt der vorliegenden Erfindung die Aufgabe zugrunde, die Herstellbarkeit derartiger Informationsträger noch kostengünstiger und damit wirtschaftlicher zu gestalten.

Diese Aufgabe wird nach der Erfindung durch ein Verfahren mit den folgenden Verfahrensschritten gelöst:
- Bereitstellen von die obere und die untere Deckschicht bildenden Bogen und eines die Zwischenschicht bildenden Bogens, deren Länge und vorzugsweise auch deren Breite ein Vielfaches der Länge bzw. Breite des herzustellenden Informationsträgers beträgt,
- Einbringen mehrerer in Längsrichtung hintereinander verlaufender, miteinander fluchtender und durch einen Steg unterbrochener Trennschlitze in mehreren parallelen Reihen in dem die Zwischenschicht bildenden Bogen,
- geschichtetes Anordnen und Verbinden der Bögen in Bereichen außerhalb der parallelen eine jeweilige Schieberzunge begrenzenden Trennschlitze
- Schneiden des so gebildeten eine matrixartige Anordnung von herzustellenden Informationsträgern umfassenden Schichtverbunds derart, dass der einen Informationsträger quer zur Längsrichtung begrenzende Schnitt jeweils dessen Trennschlitze schneidet, so dass die Anbindung der Schieberzunge an den die Zwischenschicht bildenden Bogen gelöst wird.

Mit der Erfindung wurde also erkannt, dass sich in besonders vorteilhafter Weise eine Vielzahl von Informationsträgern in einem Arbeitsgang durch Bereitstellen von die verschiedenen Schichten bildenden Bögen und Einbringen der Trennschlitze sowie durch Schichten, Verbinden und Schneiden der Bögen herstellen lässt.

Hierdurch kann eine erheblich größere Anzahl von Informationsträgern quasi in einem Arbeitsgang hergestellt werden.

Als besonders vorteilhaft erweist es sich, wenn in den die obere und/oder die untere Deckschicht bildenden Bögen C- oder V-förmige Stanzschnitte eingebracht werden, die beim Schneiden des Schichtverbunds von einem den Informationsträger quer zur Längsrichtung begrenzenden Schnitt erfasst werden und dadurch randoffene Ausnehmungen in der oder den Deckschichten bilden, die ein Anfassen der Schieberzunge in sehr komfortabler Weise ermöglichen. Hierfür werden die Bögen nach einem vorgegebenen Muster gestanzt.

Die Schlitze werden vorzugsweise mit einer Schlitzbreite von 0,05 bis 0,2 mm, besonders bevorzugtermaßen von ca. 0,1 mm in ansich bekannter Weise durch Kreissägeblättchen gefräst. Hierdurch kann eine exakte Parallelität der einander gegenüberliegenden bzw. aneinander zugewandten Trennflächen der mittleren Schicht erreicht werden. Die durch Fräsen erzeugte Oberflächenrauigkeit wirkt sich insoweit als vorteilhaft aus, als sie sich zur Speicherung von ggf. zugesetzten Gleitmitteln eignet.

In vorteilhafter Weise werden auf den Bögen Markierungen vorgesehen, die als Positionierhilfen beim verbundartigen Anordnen der Bögen übereinander dienen.

Die Bögen, auf denen die herzustellenden Informationsträger quasi in Form von Matrixelementen vorgesehen sind, werden vorzugsweise bevor sie miteinander verbunden werden, mit Informationen bedruckt.

Zum Verbinden der Bögen miteinander haben sich ansich beliebige Fügeverfahren wie Kleben, Hochfrequenz- oder Ultraschallschweißen und sogar Vernieten oder bei der Verwendung von Metall auch Punktschweißen, bewährt. Bei auf Papier und Kunststoffmaterialien basierenden Bögen wird jedoch der Verbindung mittels Kleber der Vorzug gegeben. Der Kleber kann in vorteilhafter Weise in einem Druckverfahren aufgebracht werden. Hierbei erweist es sich als vorteilhaft, wenn nur ein Bogen, nämlich der die Zwischenschicht bildende Bogen, beidseitig mit Kleber beschichtet wird.

Nach einer bevorzugten Weiterbildung des erfindungsgemäßen Verfahrens wird vorgeschlagen, dass je herzustellendem Informationsträger mehr als zwei parallele Trennschlitze in die Zwischenschicht eingebracht werden, so dass je Informationsträger mehrere Schieberzungen begrenzt werden. Dies eröffnet die Möglichkeit, in einem Herstellungsschritt Informationsträger mit jeweils mehreren Schiebern herzustellen.

Nach einer weiteren Ausführungsvariante werden je herzustellendem Informationsträger eine gerade Anzahl von parallelen Trennschlitzen in die Zwischenschicht eingebracht, wobei jeweils zwei Trennschlitze einander zugeordnet werden und eine Schieberzunge begrenzen und wobei zwischen den Schieberzungen ein Zwischensteg verbleibt und dieser mit den die obere und die untere Deckschicht bildenden Bögen verbunden wird.

Nach einer bevorzugten Verfahrensvariante wird wenigstens einer der eine Schieberzunge begrenzenden Trennschlitze mit einem stufenförmigen Versatz ausgebildet bzw. in den die Zwischenschicht bildenden Bogen eingebracht. Dieser stufenförmige Versatz kann dann einen Anschlagsbereich bilden, der ein unbeabsichtigtes Herausziehen der Schieberzunge aus dem herzustellenden Informationsträger verhindert. Um eine derartige Sicherung in beide Richtungen zu erreichen, wird vorgeschlagen, dass in dem die Zwischenschicht bildenden Bogen an den stufenförmigen Versatz angrenzend ein Teilabschnitt aus dem Bogen herausgetrennt wird, wobei die Längserstreckung dieses Teilabschnitts den möglichen Verschiebeweg des Anschlagbereichs und damit der Schieberzunge definiert.

Nach einem weiteren vorteilhaften Erfindungsgedanken wird der stufenförmige Versatz zwischen zwei aneinander angrenzenden Schieberzungen ausgebildet, so dass ein Mitnahmemittel gebildet wird, welches bei Verschieben der einen Schieberzunge in wenigstens eine Richtung die andere mitnimmt.

Nach einer weiteren ganz besonders bevorzugten Verfahrensvariante werden mehrere Zwischenschichten bildende Bogen bereitgestellt und mit Trennschlitzen versehen; die Bogen werden dann derart übereinander angeordnet, dass die Trennschlitze des einen Bogens in einem Winkel zu den Trennschlitzen des anderen Bogens verlaufen, wobei der Winkel vorteilhafter Weise 90° betragen wird. Auf diese Weise lassen sich Informationsträger mit in einem Winkel zueinander verschiebbaren Schieberzungen herstellen.

Die vorliegende Erfindung bezieht sich aber auch auf ein Verfahren zum Herstellen eines verbundartigen Informationsträgers mit einer oberen und einer unteren Deckschicht und einer mittleren Zwischenschicht, welche durch Anbringen eines kreisbogenförmigen Trennschlitzes eine bis auf einen abgetrennten Randabschnitt kreisscheibenförmige Platte bildet und zwischen den Deckschichten drehbar führt, wobei die Platte durch eine Ausnehmung in einer der Deckschichten einsehbar und manuell greifbar ist, und wobei die Informationen durch entsprechende Positionierung der Platte gegenüber der Deckschicht eine bestimmte Zuordnung erfahren. Ein derartiger Informationsträger wurde in der nicht vorveröffentlichten Patentanmeldung 197 36 161.7 der Anmelderin beschrieben.

Der Erfindung liegt auch die Aufgabe zugrunde, ein kostengünstig durchführbares Herstellverfahren für diesen Informationsträger anzugeben.

Diese weitere Aufgabe wird durch ein Verfahren mit den folgenden Verfahrensschritten gelöst:
- Bereitstellen von die obere und die untere Deckschicht bildenden Bogen und eines die Zwischenschicht bildenden Bogens, deren Länge und/oder Breite ein Vielfaches der Länge bzw. Breite des herzustellenden Informationsträgers aufweist,
- Einbringen mehrerer kreisbogensegmentförmiger Trennschlitze in dem die Zwischenschicht bildenden Bogen, die aber nicht auf sich zurückgeführt sind, so dass die dabei entstehenden kreisscheibenförmigen Platten über wenigstens ein Kreisbogensegment an den Bogen angebunden bleiben,
- geschichtetes Anordnen und Verbinden der Bögen in Bereichen außerhalb der die kreisscheibenförmigen Platten begrenzenden Trennschlitze,
- Schneiden des so gebildeten eine matrixartige Anordnung von herzustellenden Informationsträgern darstellenden Schichtverbunds derart, dass ein einen Informationsträger begrenzender Schnitt die Anbindung der Platte an den mittleren Bogen trennt, so dass der Trennschlitz in dieser Schnittebene mündet und die Platte zwischen den Deckschichten unverlierbar und drehbar gehalten ist.

Weitere Merkmale, Einzelheiten und Vorteile der Erfindung ergeben sich aus den beigefügten Ansprüchen sowie der zeichnerischen Darstellung und nachfolgenden Beschreibung einer bevorzugten Ausführungsform des erfindungsgemäßen Herstellverfahrens. In der Zeichnung zeigt:
- Figur 1: eine perspektivische Ansicht eines in Schichtverbundtechnik hergestellten Informationsträgers;
- Figur 2: eine Draufsicht auf einen eine Zwischenschicht des Informationsträgers bildenden Bogens mit angedeuteten Trennschlitzen;
- Figur 3: eine schematische perspektivische Ansicht der Anordnung der Deckschichten und der Zwischenschicht zur Bildung des Informationsträgers nach Figur 1;
- Figur 4: eine perspektivische Ansicht einer zweiten Ausführungsform eines in Verbundschichttechnik hergestellten Informationsträgers;
- Figur 5: eine Draufsicht auf einen die Zwischenschicht des Informationsträgers nach Figur 4 bildenden Bogens mit angedeutetem Trennschlitz;
- Figur 6: eine Draufsicht auf einen eine Zwischenschicht bildenden Bogen zur Herstellung von Informationsträgern mit jeweils zwei Schieberzungen; und
- Figur 7: eine Draufsicht auf einen eine Zwischenschicht bildenden Bogen zur Herstellung von Informationsträgern mit begrenzt verschieblicher Schieberzunge.

Figur 1 zeigt eine perspektivische Ansicht eines ansich bekannten Informationsträgers mit einer oberen Deckschicht 2 und einer unteren Deckschicht 4 und einer mittleren Zwischenschicht 6, die fest miteinander verbunden, insbesondere verklebt sind. Parallel zur Längsrichtung 8 des Informationsträgers sind in der Zwischenschicht 6 Trennschlitze 10, 12 vorgesehen, die in Längsrichtung durchgehend ausgebildet sind und somit eine zwischen den Deckschichten 2, 4 und den durch die Trennschlitze 10, 12 gebildeten Seitenflächen 14, 16 begrenzte Schieberzunge 18 definieren.

Figur 2 zeigt eine Draufsicht auf einen Bogen 20, welcher die Zwischenschicht 6 einer Vielzahl von Informationsträgern bildet. Desweiteren werden in Figur 3 skizzierte Bögen 22, 24 zur Bildung der oberen Deckschicht 2 bzw. der unteren Deckschicht 4 der Informationsträger vorzugsweise im bedruckten Zustand bereitgehalten.

Der die Zwischenschicht 6 bildende Bogen 20 zeigt eine Vielzahl von Trennschlitzen 26, die in Längsrichtung 8 des herzustellenden Informationsträgers hintereinander angeordnet sind und durch nicht getrennte oder geschnittene Bereiche 28 voneinander beabstandet sind. Jeweils ein Paar 30 dieser Trennschlitze 26 bildet die Trennschlitze 10, 12 und begrenzt eine Schieberzunge 18 eines jeweiligen Informationsträgers. Die jeweilige Schieberzunge 18 ist aber in der Darstellung nach Figur 2 noch an den Bogen 20 angebunden.

Der Bogen 20 kann in vorteilhafter Weise mit Informationen und auch mit einem Haftkleber in denjenigen Bereichen 34 bedruckt werden, die außerhalb der Trennschlitze 26 und der herzustellenden Schieberzungen 18 zu liegen kommen. In vorteilhafter Weise kann der Kleberauftrag in Form von in Längsrichtung 8 durchgehenden Streifen, wie mit dem Bezugszeichen 36 angedeutet, aufgebracht werden.

Schließlich werden die vorzugsweise mit Informationen bedruckten Bögen 20, 22, 24 übereinander angeordnet, wobei aufgedruckte Markierungen 38 als Positionierhilfen dienen. Unter Anwendung von Druck, ggf. von Temperatur, werden die Bögen 20, 22, 24 unlösbar miteinander verbunden.

Schließlich wird der so gebildete Schichtenverbund durch im dargestellten Fall senkrecht zueinander verlaufende Schnittlinien 40, 42 geschnitten. Die quer zur Längsrichtung 8 verlaufenden Schnittlinien 42 schneiden dabei die Trennschlitze 26, wodurch die Anbindung der Schieberzungen 18 an den Bogen 20 gelöst wird. Die Schieberzungen 18 sind in Längsrichtung 8 des jeweiligen Informationsträgers frei beweglich geführt.

Wenn, wie in Figur 3 angedeutet, in einer oder beiden der Deckschichten 22, 24 Ausstanzungen 43 vorgesehen sind, die ebenfalls von den Trennschnitten 42 erfasst werden, so ergibt sich eine randoffene Ausnehmung 44 in den Deckschichten 22, 24 im Bereich des Längsendes der Schieberzunge 18. Die Schieberzunge 18 kann dann bequem mit den Händen gegriffen und aus dem Verbund herausgezogen werden.

Figur 4 zeigt eine schematische Ansicht einer weiteren Ausführungsform eines Informationsträgers mit einer oberen und einer unteren Deckschicht 50, 52 sowie einer mittleren Zwischenschicht 54. Zwischen den Deckschichten 50, 52 ist eine bis auf abgetrennte Randabschnitte 56 kreisscheibenförmige Platte 58, die vom Material der Zwischenschicht 54 gebildet ist, umdrehbar aufgenommen. Die Platte 58 ist durch einen kreisbogenförmigen Trennschlitz 60 vom Material der Zwischenschicht 54 gebildet. In der Deckschicht 50 ist eine Ausnehmung 62 vorgesehen, die eine Einsichtnahme auf die drehbare Platte 58 und die darauf vorgesehenen Informationen gestattet.

Figur 5 zeigt eine Draufsicht auf einen die Zwischenschicht 54 bildenden Bogen 64 zur Herstellung einer Vielzahl von Informationsträgern. In dem Bogen 64 ist eine Vielzahl von kreisbogensegmentförmigen Trennschlitzen 60 vorgesehen, die jedoch nicht kreisbogenförmig geschlossen auf sich zurückgeführt sind. Die etwa halbkreisförmigen Trennschlitze 60 enden in einem Abstand voneinander. Die durch sie begrenzte exakt kreisscheibenförmige Platte 58 ist über diesen Abstandsbereich 66 an den Bogen 64 angebunden. Der Bogen 64 kann nun in der Figur 2 entsprechender Weise zwischen zwei die jeweiligen Deckschichten 50, 52 des Informationsträgers bildenden Bogen angeordnet und mit diesen unlösbar verbunden werden.

Durch den so gebildeten Schichtenverbund werden nun Trennschnitte 68, 70, die wiederum senkrecht zueinander verlaufen, ausgeführt. Die Trennschnitte 70 schneiden die Trennschlitze 60, so dass diese in der jeweiligen Schnittebene 72 (Figur 4) münden. Hierdurch ist die Platte 58 unverlierbar und drehbar zwischen den Deckschichten 50, 52 aufgenommen.

Figur 6 zeigt wiederum eine Draufsicht auf einen eine Zwischenschicht 80 bildenden Bogen 82 mit lediglich zweifach angedeutetem Trennschlitzverlauf. Man erkennt je herzustellendem Informationsträger drei miteinander fluchtende jedoch in Längsrichtung unterbrochene Trennschlitze 84. Der mittlere Trennschlitz 84 ist mit einem stufenförmigen Versatz 86 ausgebildet, indem der Trennschlitz in diesem Bereich senkrecht zu seiner Längserstreckung verläuft. Hierdurch werden durch die insgesamt drei Trennschlitze 84 je herzustellendem Informationsträger jeweils zwei Schieberzungen 88 und 90 gebildet, die über den stufenförmigen Versatz 86 in jeweils einer Verschieberichtung miteinander gekoppelt sind. Wird also beispielsweise wie in der Darstellung der Figur 6 nach Bildung eines Schichtenverbunds und Schneiden des Schichtenverbunds entlang der angedeuteten Schnittlinien 92 bzw. 94 eine obere Schieberzunge 88 nach rechts zwischen den Deckschichten herausgezogen, so wird die Schieberzunge 90 in dieser Richtung mitgenommen. Bei Zurückschieben der Schieberzunge 88 verbleibt die Schieberzunge 90 jedoch in ihrer Position. In entsprechender Weise wirkt die Schieberzunge 90 bei Verschieben in der entgegengesetzten Richtung.

Figur 7 zeigt eine weitere Ausführungsform eines eine Zwischenschicht 100 bildenden Bogens 102 mit entsprechend der Figur 6 angedeutetem Verlauf von Trennschlitzen 104. Jeweils einer der eine jeweilige Schieberzunge 106 begrenzenden Trennschlitze 104 umfasst einen stufenförmigen Versatz 108, wobei der stufenförmige Versatz etwa die Form eines Rechteckimpulses aufweist. Es ist zudem angrenzend an den stufenförmigen Versatz 108 ein Teilabschnitt 110 aus dem Bogen 102 herausgetrennt. Auf diese Weise ist nach Herstellen eines Schichtenverbunds und Schneiden des Schichtenverbunds entlang von Schnittlinien 112 und 114 eine begrenzte Verschieblichkeit einer jeweiligen Schieberzunge 106 bezüglich des Schichtenverbunds erreicht, indem der stufenförmige Anschlagbereich nur über die Länge des herausgetrennten Teilabschnitts 110 verschoben werden kann. Die jeweilige Schieberzunge 106 ist daher unverlierbar in dem Schichtenverbund des herzustellenden Informationsträgers aufgenommen.

Es versteht sich, dass auch Informationsträger mit mehrere Schieberzungen bildenden Zwischenschichten hergestellt werden können. Es werden solchenfalls mehrere Zwischenschichten bildende Bogen bereitgestellt und separat mit einer entsprechenden Trennschlitzanordnung versehen, wobei die Trennschlitze der verschiedenen Bogen vorzugsweise senkrecht zueinander verlaufen, so dass nach dem Schichten und Verbinden der Bogen senkrecht zueinander verschiebliche Schieberzungen gebildet werden, was eine komplexe Informationsvermittlung gestattet.

## Patentansprüche

1. Verfahren zum Herstellen eines verbundartigen Informationsträgers mit einer oberen und einer unteren Deckschicht (2, 4) und einer mittleren Zwischenschicht (6), die zwei in Längsrichtung (8) durchgehende parallele Trennschlitze (10, 12) aufweist, so dass eine in Längsrichtung (8) bewegbare Schieberzunge (18) gebildet ist, wobei die Informationen durch entsprechende Positionierung der Schieberzunge (18) gegenüber der Deckschicht (2, 4) eine bestimmte Zuordnung erfahren und insbesondere über eine fensterartige Ausnehmung oder einen durchsichtigen Abschnitt in der Deckschicht einsehbar sind,
die folgenden Verfahrensschritte umfassend:
- Bereitstellen von die obere und die untere Deckschicht (2, 4) bildenden Bogen (22, 24) und eines die Zwischenschicht (6) bildenden Bogens (20), deren Länge und vorzugsweise auch deren Breite ein Vielfaches der Länge bzw. Breite des herzustellenden Informationsträgers aufweist,
- Einbringen mehrerer in Längsrichtung (8) hintereinander verlaufender, miteinander fluchtender und durch einen Steg (28) unterbrochener Trennschlitze (26) in mehreren parallelen Reihen in dem die Zwischenschicht (6) bildenden Bogen (20),
- geschichtetes Anordnen und Verbinden der Bögen (20, 22, 24) in Bereichen (34) außerhalb der parallelen eine jeweilige Schieberzunge (18) begrenzenden Trennschlitze (10, 12, 26),
- Schneiden des so gebildeten eine matrixartige Anordnung von herzustellenden Informationsträgern umfassenden Schichtverbunds derart, dass der einen Informationsträger quer zur Längsrichtung (8) begrenzende Schnitt (42) jeweils dessen Trennschlitze (10, 12, 26) schneidet, so dass die Anbindung der Schieberzunge (18) an den die Zwischenschicht (6) bildenden Bogen (20) gelöst wird.

2. Verfahren nach Anspruch 1, **dadurch gekennzeichnet, dass** in den die obere und/oder die untere Deckschicht (2, 4) bildenden Bögen (22, 24) C- oder V-förmige Stanzschnitte (43) eingebracht werden, die beim Schneiden des Schichtverbunds von einem den Informationsträger quer zur Längsrichtung (8) begrenzenden Schnitt (42) erfasst werden und randoffene Ausnehmungen in der oder den Deckschichten (2, 4) bilden, die ein Anfassen der Schieberzunge (18) ermöglichen.

3. Verfahren nach Anspruch 1 oder 2, **dadurch gekennzeichnet, dass** die Schlitze (10, 12, 26) eingefräst werden.

4. Verfahren nach Anspruch 1, 2 oder 3, **dadurch gekennzeichnet, dass** auf den Bögen (20, 22, 24) Markierungen (38) vorgesehen sind, die als Positionierhilfen beim Schichten der Bögen dienen.

5. Verfahren nach einem der vorstehenden Ansprüche, **dadurch gekennzeichnet, dass** die Bögen (20, 22, 24) vor dem Schichten bedruckt werden.

6. Verfahren nach einem der vorstehenden Ansprüche, **dadurch gekennzeichnet, dass** wenigstens einige der Bögen mit einem Kleber beschichtet werden.

7. Verfahren nach Anspruch 6, **dadurch gekennzeichnet, dass** nur der die Zwischenschicht (6) bildende Bogen (20) beidseitig mit Kleber beschichtet wird.

8. Verfahren nach einem oder mehreren der vorstehenden Ansprüche, **dadurch gekennzeichnet, dass** je herzustellendem Informationsträger mehr als zwei parallele Trennschlitze (84) in die Zwischenschicht (80) eingebracht werden, so dass je Informationsträger mehrere Schieberzungen (88, 90) begrenzt werden.

9. Verfahren nach Anspruch 8, **dadurch gekennzeichnet, dass** je herzustellendem Informationsträger eine gerade Anzahl von parallelen Trennschlitzen in die Zwischenschicht eingebracht werden, wobei jeweils zwei Trennschlitze einander zugeordnet werden und eine Schieberzunge begrenzen und wobei zwischen den Schieberzungen ein Zwischensteg verbleibt und dieser mit den die obere und die untere Deckschicht bildenden Bögen verbunden wird.

10. Verfahren nach einem oder mehreren der vorstehenden Ansprüche, **dadurch gekennzeichnet, dass** wenigstens einer der eine Schieberzunge (88, 90, 106) begrenzenden Trennschlitze (84, 104) mit einem stufenförmigen Versatz (86, 108) eingebracht wird, der einen Anschlagbereich bildet.

11. Verfahren nach Anspruch 10, **dadurch gekennzeichnet, dass** in dem die Zwischenschicht (100) bildenden Bogen (102) an den stufenförmigen Versatz (108) angrenzend ein Teilabschnitt (110) aus dem Bogen (102) herausgetrennt wird, der einen Verschiebeweg des Anschlagbereichs definiert.

12. Verfahren nach Anspruch 10, **dadurch gekennzeichnet, dass** der stufenförmige Versatz (86) zwischen zwei aneinanderangrenzenden Schieberzungen (88, 90) ausgebildet wird, so dass ein Mitnahmemittel gebildet wird, welches bei Verschieben der einen Schieberzunge die andere mitzieht.

13. Verfahren nach einem oder mehreren der vorstehenden Ansprüche, **dadurch gekennzeichnet, dass** mehrere Zwischenschichten bildende Bogen bereitgestellt und mit Trennschlitzen versehen werden, dass die Bogen derart übereinander angeordnet werden, dass die Trennschlitze des einen Bogens in einem Winkel zu denjenigen des anderen Bogens verlaufen.

14. Verfahren zum Herstellen eines verbundartigen Informationsträgers mit einer oberen und einer unteren Deckschicht (50, 52) und einer mittleren Zwischenschicht (54), welche durch Anbringen eines kreisbogenförmigen Trennschlitzes (60) eine bis auf einen abgetrennten Randabschnitt (56) kreisscheibenförmige Platte (58) bildet und zwischen den Deckschichten drehbar führt, wobei die Platte (58) durch eine Ausnehmung (62) in einer der Deckschichten (50, 52) einsehbar und manuell greifbar ist, und wobei die Informationen durch entsprechende Positionierung der Platte (58) gegenüber den Deckschichten (50, 52) eine bestimmte Zuordnung erfahren,
die folgenden Verfahrensschritte umfassend:
- Bereitstellen von die obere und die untere Deckschicht (50, 52) bildenden Bogen und eines die Zwischenschicht (54) bildenden Bogens (64), deren Länge und/oder Breite ein Vielfaches der Länge bzw. Breite des herzustellenden Informationsträgers aufweist,
- Einbringen mehrerer kreisbogensegmentförmiger Trennschlitze (60) in dem die Zwischenschicht (56) bildenden Bogen 64), die aber nicht auf sich zurückgeführt sind, so dass die dabei entstehenden kreisscheibenförmigen Platten (58) über wenigstens ein Kreisbogensegment (66) an den Bogen (64) angebunden bleiben,
- geschichtetes Anordnen und Verbinden der Bögen in Bereichen außerhalb der die kreisscheibenförmigen Platten (58) begrenzenden Trennschlitze (60),
- Schneiden des so gebildeten eine matrixartige Anordnung von herzustellenden Informationsträgern darstellenden Schichtverbunds derart, dass ein einen Informationsträger begrenzender Schnitt (70) die Anbindung der Platte (58) an den mittleren Bogen (64) trennt, so dass der Trennschlitz (60) in dieser Schnittebene (72) mündet und die Platte (58) zwischen den Deckschichten (50, 52) unverlierbar und drehbar gehalten ist.

15. Verfahren nach einem oder mehreren der vorstehenden Ansprüche, **dadurch gekennzeichnet, dass** die Trennvorgänge durch Wasserstrahltrennen durchgeführt werden.

16. Verfahren nach einem oder mehreren der Ansprüche 1 bis 14, **dadurch gekennzeichnet, dass** die Trennvorgänge durch Laserstrahltrennen durchgeführt werden.

## Claims

1. Process for producing a composite information carrier with an upper and a lower outer layer (2, 4) and a middle intermediate layer (6) which has two continuous parallel separating slits (10, 12) in the longitudinal direction (8), so a sliding tongue (18) which can be moved in the longitudinal direction (8) is formed, wherein the information experiences specific allocation owing to corresponding positioning of the sliding tongue (18) with respect to the outer layer (2, 4) and, in particular, can be seen via a window-like recess or a transparent portion in the outer layer, comprising the following process steps:
- providing sheets (22, 24) forming the upper and lower outer layer (2, 4) and a sheet (20) forming the intermediate layer (6), the length of which and preferably also the width of which is a multiple of the length or width of the information carrier to be produced,
- introducing a plurality of separating slits (26) extending one behind the other and which are aligned with one another and are interrupted by a web (28), in a plurality of parallel rows in the sheet (20) forming the intermediate layer (6),
- laminated arrangement and connection of the sheets (20, 22, 24) in regions (34) outside the parallel separating slits (10, 12, 26) delimiting a respective sliding tongue (18),
- cutting the laminate formed in this way which comprises a matrix-like arrangement of information carriers to be produced, in such a way that the cut (42) delimiting an information carrier transversely to the longitudinal direction (8) intersects the respective separating slit (10, 12, 26) thereof, so the connection of sliding tongue (18) to the sheet (20) forming the intermediate layer (6) is broken.

2. Process according to claim 1, **characterised in that** C- or V- shaped punched cuts (43) are introduced into the sheets (22, 24) forming the upper and/or the lower outer layer (2, 4), which punched cuts (43) are grasped by a cut (42) delimiting the information carrier transversely to the longitudinal direction (8) during cutting of the laminate and recesses which are open at the edge form in the outer layer or layers (2, 4) and allow the sliding tongue (18) to be taken hold of.

3. Process according to claim 1 or 2, **characterised in that** the slits (10, 12, 26) are milled.

4. Process according to claim 1, 2 or 3, **characterised in that** markings (38), which serve as positioning aids during lamination of the sheets, are provided on the sheets (20, 22, 24).

5. Process according to any one of the preceding claims, **characterised in that** the sheets (20, 22, 24) are printed before lamination.

6. Process according to any one of the preceding claims, **characterised in that** at least some of the sheets are coated with an adhesive.

7. Process according to claim 6, **characterised in that** only the sheet (20) forming the intermediate layer (6) is coated with adhesive on both sides.

8. Process according to any one or more of the preceding claims, **characterised in that** more than two parallel separating slits (84) are introduced into the intermediate layer (80) for each information carrier to be produced, so a plurality of sliding tongues (88, 90) are delimited for each information carrier.

9. Process according to claim 8, **characterised in that** an even number of parallel separating slits are introduced into the intermediate layer for each information carrier to be produced, wherein two separating slits respectively are associated with one another and delimit a sliding tongue and an intermediate web remains between the sliding tongues and is connected to the sheets forming the upper and the lower outer layer.

10. Process according to one or more of the preceding claims, **characterised in that** at least one of the separating slits (84, 104) delimiting a sliding tongue (88, 90, 106) is introduced with a step-shaped offset (86, 108) which forms a stop region.

11. Process according to claim 10, **characterised in that** a portion (110) adjacent to the step-shaped offset (108) is separated from the sheet (102) in the sheet (102) forming the intermediate layer (100), which portion (110) defines a displacement path of the stop region.

12. Process according to claim 10, **characterised in that** the step-shaped offset (86) is formed between two adjacent sliding tongues (88, 90), so an entraining means is formed which entrains the other sliding tongue when the one sliding tongue is displaced.

13. Process according to one or more of the preceding claims, **characterised in that** a plurality of sheets forming intermediate layers are prepared and provided with separating slits, **in that** the sheets are arranged one above the other in such a way that the separating slits of the one sheet extend at an angle to those of the other sheet.

14. Process for producing a composite information carrier with an upper and a lower outer layer (50, 52) and a middle intermediate layer (54) which by applying an arcuate separating slit (60), forms a disk (58), which is circular except for a separated edge portion (56), and carries it rotatably between the outer layers, wherein the disk (58) can be inspected through a recess (62) in one of the outer layers (50, 52) and can be manually grasped, and wherein the information experiences a specific allocation owing to corresponding positioning of the disk (58) with respect to the outer layers (50, 52), comprising the following process steps:
- providing sheets forming the upper and lower outer layer (50, 52) and a sheet (64) forming the intermediate layer (54) the length of which and/or the width of which is a multiple of the length or width of the information carrier to be produced,
- introducing a plurality of arcuate separating slits (60) in the sheet (64) forming the intermediate layer (56), but which are not moved back, so the circular disks (58) produced in the process remain attached to the sheet (64) by at least one arcuate segment (66),
- laminated arrangement and connection of the sheets in regions outside the separating slits (60) delimiting the circular disks (58),
- cutting the laminate formed in this way which provides a matrix-like arrangement of information carriers to be produced, in such a way that a cut (70) delimiting an information carrier separates the connection of the disk (58) to the middle sheet (64), so the separating slit (60) opens in this cutting plane (72) and the disk (58) is held captively and rotatably between the outer layers (50, 52).

15. Process according to one or more of the preceding claims, **characterised in that** the separating processes are carried out by water jet separation.

16. Process according to one or more of claims 1 to 14, **characterised in that** the separating processes are carried out by laser beam separation.

## Revendications

1. Procédé de fabrication d'un support assemblé d'informations comprenant des couches extérieures supérieure et inférieure (2, 4) et une couche intermédiaire centrale (6), qui présente deux rainures de séparation (10, 12) qui s'étendent parallèlement en direction longitudinale (8) de manière à former une languette coulissante (18) qui peut être déplacée en direction longitudinale (8), où les informations occupent un emplacement déterminé par rapport à la couche extérieure (2, 4) par un positionnement correspondant de la languette coulissante (18), et en particulier, sont visibles à travers un évidement similaire à une fenêtre ou une section transparente de la couche extérieure, comprenant les étapes suivantes :
- préparation des feuilles (22, 24) formant les couches extérieures supérieure et inférieure (2, 4) et d'une feuille (20) formant la couche intermédiaire (6) dont la longueur, et de préférence également la largeur, représentent respectivement un multiple de la longueur et de la largeur du support d'informations à fabriquer ;
- réalisation de plusieurs fentes de séparation (26) qui s'étendent l'une derrière l'autre en direction longitudinale (8), parallèles entre elles et interrompues par une arête (28) en plusieurs séries parallèles dans la feuille (20) formant la couche intermédiaire (6) ;
- agencement en couches et assemblage des feuilles (20, 22, 24) dans des zones (34) à l'extérieur de la fente de séparation (10, 12, 26) parallèle délimitant une languette coulissante respective (18) ;
- découpe de l'assemblage en couches ainsi formé comprenant un agencement matriciel des supports d'informations à fabriquer de telle sorte que la découpe (42) délimitant un support d'informations transversalement à la direction longitudinale (8) coupe à chaque fois ses fentes de séparation (10, 12, 26) de telle sorte que le raccord de la languette coulissante (18) à la feuille (20) formant la couche intermédiaire (6) soit séparé.

2. Procédé selon la revendication 1, **caractérisé en ce que** dans les feuilles (22, 24) formant la ou les couche(s) extérieure(s) supérieure et/ou inférieure (2, 4), des poinçons (43) en forme de C ou de V sont pratiqués, lesquels sont englobés par une découpe (42) délimitant le support d'informations à angle droit de la direction longitudinale (8) lors de la découpe de l'assemblage en couches et forment des évidements à bord ouvert dans la ou les couche(s) extérieure(s) (2, 4), qui permettent la saisie de la languette coulissante (18).

3. Procédé selon l'une quelconque des revendications 1 ou 2, **caractérisé en ce que** les fentes (10, 12, 26) sont fraisées.

4. Procédé selon l'une quelconque des revendications 1, 2 ou 3, **caractérisé en ce que** des marquages (38) sont prévus sur les feuilles (20, 22, 24), lesquels servent d'aides au positionnement lors de l'empilement en couches des feuilles.

5. Procédé selon l'une quelconque des revendications précédentes, **caractérisée en ce que** les feuilles (20, 22, 24) sont imprimées avant l'empilement en couches.

6. Procédé selon l'une quelconque des revendications précédentes, **caractérisé en ce qu'**au moins quelques unes des feuilles sont recouvertes d'un adhésif.

7. Procédé selon la revendication 6, **caractérisé en ce que** seule la feuille (20) formant la couche intermédiaire (6) est recouverte d'un adhésif sur ses deux faces.

8. Procédé selon l'une quelconque ou plusieurs des revendications précédentes, **caractérisé en ce que** plus de deux fentes de séparation (84) parallèles sont pratiquées dans la couche intermédiaire (80) pour chaque support d'informations à fabriquer, de telle sorte que plusieurs languettes coulissantes (88, 90) soient délimitées pour chaque support d'informations.

9. Procédé selon la revendication 8, **caractérisée en ce qu'**un nombre pair de fentes de séparation parallèles est pratiqué dans la couche intermédiaire pour chaque support d'information, deux fentes de séparation étant à chaque fois connectées entre elles et délimitant une languette coulissante, une arête intermédiaire subsistant entre les languettes coulissantes et étant reliée aux feuilles formant les couches extérieures supérieure et inférieure.

10. Procédé selon l'une quelconque ou plusieurs des revendications précédentes, **caractérisé en ce qu'**au moins l'une des fentes de séparation (84, 104) délimitant une languette coulissante (88, 90, 106) est pratiquée avec un décalage en forme d'escalier (86, 108), qui forme une zone de butée.

11. Procédé selon la revendication 10, **caractérisé en ce qu'**une découpe partielle (110) adjacente au décalage en forme d'escalier (108) est enlevée de la feuille (102) formant la couche intermédiaire (100), laquelle découpe définit un sens de coulissement de la zone de butée.

12. Procédé selon la revendication 10, **caractérisé en ce que** le décalage en forme d'escalier (86) est pratiqué entre deux languettes coulissantes (88, 90) adjacentes entre elles de manière à former un dispositif d'accrochage qui, lors du déplacement de l'une des languettes coulissantes, entraine l'autre.

13. Procédé selon une ou plusieurs des revendications précédentes, **caractérisé en ce que** plusieurs feuilles formant des couches intermédiaires sont préparées et munies de fentes de séparation et **en ce que** les feuilles sont agencées l'une sur l'autre de telle sorte que les fentes de séparation d'une feuille s'étendent selon un certain angle par rapport à celles de l'autre feuille.

14. Procédé de fabrication d'un support assemblé d'informations comprenant des couches extérieures supérieure et inférieure (50, 52) et une couche intermédiaire centrale (54) qui forme une plaquette circulaire (58) jusqu'à une découpe de bord (56) séparée par la réalisation d'une fente de séparation (60) en arc de cercle et peut tourner entre les couches extérieures, où la plaquette (58) peut être vue et saisie à la main à travers un évidement (62) dans l'une des couches extérieures (50, 52) et où les informations occupent un emplacement déterminé par rapport aux couches extérieures (50, 52) par un positionnement correspondant de la plaquette (58), procédé comprenant les étapes suivantes :
- préparation des feuilles formant les couches extérieures supérieure et inférieure (50, 52) et d'une feuille (64) formant la couche intermédiaire (54) dont la longueur et/ou la largeur représentent respectivement un multiple de la longueur et de la largeur du support d'informations à fabriquer ;
- réalisation de plusieurs rainures de séparation en arc de cercle (60) dans la feuille (64) formant la couche intermédiaire (56), qui ne s'entrecoupent toutefois pas entre elles, de telle sorte que les plaquettes circulaires (58) ainsi formées restent reliées à la feuille (64) par au moins un segment d'arc de cercle (66) ;
- agencement en couches et assemblage des feuilles dans des zones à l'extérieur de la rainure de séparation (60) délimitant les plaquettes circulaires (58) ;
- découpe de l'assemblage en couches ainsi formé comprenant un agencement matriciel des supports d'informations à fabriquer de telle sorte qu'une découpe (70) délimitant un support d'informations sépare l'attache de la plaquette (58) à la feuille centrale (64), de telle sorte que la rainure de séparation (60) se termine dans ce niveau de coupe (72) et que la plaquette (58) est maintenue entre les couches extérieures (50, 52) de sorte qu'elle ne peut être perdue et peut tourner.

15. Procédé selon une ou plusieurs des revendications précédentes, **caractérisé en ce que** les opérations de découpe sont réalisées par jet d'eau.

16. Procédé selon une ou plusieurs des revendications 1 à 14, **caractérisé en ce que** les opérations de découpe sont réalisées au laser.
